# EUROPÄISCHE PATENTSCHRIFT

(11) **EP 0 053 370 B1**
(45) Veröffentlichungstag und Bekanntmachung des Hinweises auf die Patenterteilung: **15.10.1986**
(21) Anmeldenummer: 81109942.3
(22) Anmeldetag: 27.11.1981
(51) Int. Cl.: F15B 11/04, F15B 15/22, F15B 1/02

(54) **Verfahren zur Steuerung eines hydraulischen Antriebs und für die Durchführung dieses Steuerungsverfahrens geeigneter hydraulischer Antrieb**
Method to control a hydraulic mechanism, and hydraulic mechanism suited to carry out said method
Procédé pour le contrôle d'un mécanisme hydraulique et mécanisme hydraulique pour pratiquer ce procédé

(30) Priorität: 27.11.1980 DE 3044675
(43) Veröffentlichungstag der Anmeldung: 09.06.1982
(73) Patentinhaber: Leybold-Heraeus GmbH, D-5000 Köln 51 (DE)
(72) Erfinder: Bubeck, Friedrich, D-7530 Pforzheim (DE); Polhede, Wilhelm, D-6454 Bruchköbel (DE); Reimpell, Uwe, Dr., D-6450 Hanau-Wilhelmsbad (DE); Stark, Friedrich, D-6456 Langenselbold (DE)
(74) Vertreter: Leineweber, Jürgen, Dipl.-Phys.

## Beschreibung

Die Erfindung bezieht sich auf ein Verfahren zur Steuerung eines hydraulischen Stellantriebs mit einem Hydraulikzylinder, einem Hydraulikkolben, einer Hochdruckquelle sowie einem Niederdruckspeicher für das Druckmittel und mit in den Hydraulikzylinder mündenden Leitungen zur Verbindung der vom Kolben getrennten Zylinderraumabschnitte mit der Hochdruckquelle bzw. dem Niederdruckspeicher, bei dem während einer ersten Phase der Bewegung des Kolbens von seiner einen Endlage in seine andere der sich vergrößernde Raumabschnitt des Hydraulikzylinders zur Beschleunigung des Kolbens an die Hochdruckquelle angeschlossen wird, während der sich verkleinernde Raumabschnitt mit dem Niederdruckspeicher in Verbindung steht, und bei dem während einer zweiten Bewegungsphase des Kolbens der sich vergrößernde Zylinderraum mit dem Niederdruckspeicher in Verbindung steht und eine Abbremsung des Kolbens durch einen Druckanstieg im sich verkleinernden Zylinderraumabschnitt durch Unterbrechung der Verbindung mit dem Niederdruckspeicher bewirkt wird.

Ein Steuerungsverfahren dieser Art ist aus der DE-B-16 50 330 bekannt. Die Geschwindigkeit des Kolbens während seiner Bewegung von seiner einen Endlage in die andere ist im wesentlichen gleichförmig und bestimmt bzw. begrenzt durch die Menge des geförderten Druckmittels bzw. durch zwei Drosseln, von denen je eine in der Druckmittelzuführungsleitung und Druckmittelabführungsleitung angeordnet sind. In der Endphase der Kolbenbewegung erfolgt eine Endlagenabbremsung, indem kurz vor dem Ende der Kolbenbewegung der ungehinderte Druckmittelabfluß aus dem sich verkleinernden Raum abgesperrt wird.

Der vorliegenden Erfindung liegt die Aufgabe zugrunde, ein Steuerungsverfahren der eingangs genannten Art vorzuschlagen, bei dem der Druck des Druckmittels ungehindert von Drosseln voll wirksam wird, um einen möglichst schnellen Ablauf des Stellvorganges zu erreichen.

Erfindungsgemäß wird diese Aufgabe dadurch gelöst, daß sich die Verzögerungsphase unmittelbar an die Beschleunigungsphase anschließt, daß die Umsteuerung zum Zwecke des Überganges von der Beschleunigungsphase in die Verzögerungsphase zu einem Zeitpunkt erfolgt, in dem der Kolben etwa seinen halben Weg zurückgelegt hat und daß zur Umsteuerung von der Beschleunigungsphase in die Verzögerungsphase die Druckmittelzufuhr von der Druckmittelquelle zum sich vergrößernden Zylinderraumabschnitt gesperrt wird, und daß während der Verzögerungsphase Druckmittel aus dem sich verkleinernden Zylinderraumabschnitt infolge der Trägheit der abzubremsenden Massen in einen Hochdruckspeicher verdrängt wird.

Bei einem insbesondere zur Verstellung großer Massen geeigneten Steuerungsverfahren dieser Art ist während der Beschleunigungsphase der Druck des Druckmittels ungehindert wirksam, so daß eine optimale Beschleunigung des Kolbens mit seiner Stellmasse erreicht werden kann. Unmittelbar nach der Beschleunigungsphase beginnt bereits die Verzögerungsphase, indem zwischen dem sich verkleinernden Raum und der als Hochdruckspeicher ausgebildeten Hochdruckquelle eine Verbindung hergestellt wird. Damit wird der Druck des Hochdruckspeichers auch für die Abbremsung eingesetzt, so daß die Beschleunigungskraft gleich der Verzögerungskraft ist. Ein besonderer Vörteil ist darin zu sehen, daß infolge des Einsatzes des Druckmediums auch zur Verzögerung der zu verstellenden Masse der größte Teil der zur Beschleunigung der Masse aufgewendeten Energie zurückgewonnen werden kann. Selbst bei schweren und schnell zu verstellenden Massen ist deshalb der Energieverbrauch gering.

Der Ablauf des Stellvorganges kann dadurch beschleunigt und in seiner Wirkungsweise besonders günstig, störungssicher und zeitgenau ausgeführt werden, daß die Umsteuerung selbsttätig abläuft und das Umsteuerungsorgan durch den Kolben selbst gebildet wird. Wegaufnehmer zur Erfassung von Positionen und z. B. dadurch betätigte Magnetventile mit unvermeidlichen Totzeiten können dann entfallen.

Weitere Vorteile und Einzelheiten der Erfindung sollen anhand der Figuren 1 bis 4 erläutert werden. Es zeigen:
Figur 1 eine schematische Darstellung, anhand der das Prinzip erläutert wird,
Figuren 2a bis c Diagramme über Bewegungsabläufe, die mit Hilfe des erfindungsgemäßen Verfahrens bewirkt werden können, und
Figur 3 ein spezielles Ausführungsbeispiel für einen für die Durchführung des erfindungsgemäßen Steuerungsverfahrens geeigneten hydraulischen Antrieb.

Bei der Prinzip-Darstellung nach Figur 1 sind der Hydraulikzylinder mit 1, der darin verschiebbar angeordnete Hydraulikkolben mit 2 und die über eine Kolbenstange 3 mit dem Kolben 2 verbundene Stellmasse mit 4 bezeichnet. 4 kann z. B. das Verschlußglied eines Schiebers oder eines Ventiles sein. Die linke Seite des Zylinders 1 ist über ein Ventil 5 mit einem Hochdruckspeicher 6 und über ein Ventil 7 mit dem Niederdruckspeicher 8 verbunden. Das Ventil 7 ist mittels eines Rückschlagventils 9 überbrückt, das derart eingebaut ist, daß der Druck des Speichers 6 nicht im Niederdruckspeicher 8 auftritt.

In entsprechender Weise ist die rechte Seite des Zylinders 1 über ein Ventil 11 mit einem weiteren Hochdruckspeicher 12 und über das Ventil 13 mit dem Niederdruckspeicher 8 verbunden. Das das Ventil 13 überbrückende Rückschlagventil ist mit 14 bezeichnet. Die Ventile 5, 7, 11 und 13 sind automatisch betätigbar, und zwar mit Hilfe des als Block dargestellten Steuergerätes 15. Parallel zu den Ventilen 5 und 11 sind schließlich noch die in Richtung zu den jeweiligen Hochdruckspeichern 6 bzw. 12 zu öffnenden Rückschlagventile 18 und 19 vorgesehen.

Die Bewegung des Kolbens 2 mit der Masse 4 aus seiner linken Endlage in seine rechte Endlage geschieht folgendermaßen: Von den zunächst geschlossenen Ventilen werden zur Zeit tₒ das Ventil 5 zum Hochdruckspeicher 6 und das Ventil 13 zum Niederdruckspeicher 8 geöffnet. Dadurch erhöht sich der Druck im links vom Kolben 2 gelegenen Zylinderraum 16, so daß der Kolben 2 mit der Masse 4 nach rechts beschleunigt wird. Die im rechts vom Kolben 2 gelegenen Zylinderraum 17 befindliche Hydraulikflüssigkeit strömt über das Ventil 13 in den Niederdruckspeicher ab. Durch das Rückschlagventil 9 sind der Hochdruckspeicher 6 und der Niederdruckspeicher 8 voneinander getrennt. Während der Bewegung des Kolbens 2 mit der Masse 4 von links nach rechts wird zum Zeitpunkt t₁ eine Umsteuerung des Druckes vorgenommen, und zwar derart, daß die Beschleunigungsphase beendet und die Verzögerungsphase begonnen wird. Dazu werden zum Zeitpunkt t₁ die Ventile 5 und 13 geschlossen. Der Zylinderteilraum 16 wird dadurch druckentlastet. Das infolge der Weiterbewegung des Kolbens 2 im Raum 17 verdrängte Ölvolumen fließt über das Rückschlagventil 19 in den Hochdruckspeicher 12. Der dadurch erzeugte Hochdruck im Zylinderraum 17 bewirkt die gewünschte Verzögerung des Kolbens 2 mit der Masse 4. Infolge des Rückschlagventils 9 ist sichergestellt, daß im Teilraum 16 keine störenden Kavitationen auftreten. Über das Rückschlagventil 9 füllt sich der Teilraum 16 mit Hydraulikflüssigkeit aus dem Niederdruckspeicher 8. Zum Zeitpunkt t₂ gelangt der Kolben 2 in seine rechte Endlage (gestrichelt dargestellt und mit 2' bezeichnet). In entsprechender Weise kann eine Bewegung des Kolbens 2 von rechts nach links bewirkt werden. Dazu werden zunächst die Ventile 11 und 7 geöffnet, wodurch die Beschleunigungsphase beginnt. Durch Schließen dieser beiden Ventile und Öffnung des Ventils 13 wird die Verzögerungsphase eingeleitet. In den Diagrammen nach den Figuren 2a bis 2c ist ein Bewegungsablauf dargestellt, bei dem die Druckumsteuerung auf halbem Weg des Kolbens 2 bzw. nach der halben Zeit des gesamten Bewegungsablaufs vorgenommen wird. In einem solchen Fall können Beschleunigungs- und Verzögerungswert gleich gewählt werden. Für die Praxis bedeutet das, daß der Druck in den Speichern 6 und 12 gleich sein kann oder nur ein Hochdruckspeicher erforderlich ist. Geschwindigkeit und Weg s in Abhängigkeit von der Zeit sind für einen solchen Fall in Figur 2b und Figur 2c dargestellt. Der Vorteil eines in dieser Weise ablaufenden Stellvorganges liegt darin, daß - wegen der Symmetrie der Kurven - die Bewegungen in beiden Richtungen gleichförmig ablaufen. Voraussetzung für einen gleichförmig ablaufenden Bewegungsvorgang sind noch gleich große Wirkflächen. Beim Gegenstand der Figur 1 kann das z. B. dadurch erreicht werden, daß der Kolben 2 auch auf seiner rechten Seite mit einer Kolbenstange ausgerüstet ist.

Die Betätigung von Steuerventilen zur Umsteuerung der Drücke während der Kolbenbewegung kann zu Nachteilen führen, wenn ein Steuerventil z. B. durch Schwergängigkeit nicht im richtigen Zeitpunkt schaltet. Dies läßt sich vermeiden, wenn die Ölströme sich wegeabhängig selbst steuern, wie dies beispielsweise in Figur 3 gezeigt wird. Bei diesem Ausführungsbeispiel sind die Abschnitte 20 und 21 der beidseitig am Kolben 2 befestigten Kolbenstange 3 als Steuerkolben ausgebildet.

Die Öl-Zu- und -Abfuhrkanäle werden durch Bohrungen 31 und 32 im Zylindermantel gebildet; sie können an der Zylinderinnenwand zu Ringkanälen bzw. Steuernuten 22, 23, 24, 25 erweitert sein. Diese Steuernuten korrespondieren mit abgeschrägten Steuerkanten 27, 28, 29, 30 am Kolben und an den Abschnitten 20 und 21 der Kolbenstange.

Soll beispielsweise der (in seiner Mittelstellung dargestellte) Kolben 2 in der gezeichneten Pfeilrichtung von seiner rechten Endstellung nach links laufen, so werden zum Start vom Steuerorgan 15 Ventil 11 und 13 geöffnet; Ventile 5 und 7 bleiben geschlossen. Aus dem Hochdruckspeicher 6 fließt das Drucköl über Ventil 11, Leitung 32 in den Ringkanal 23 und weiter in den Zylinderraum 17. Das aus dem Zylinderraum 16 zu verdrängende Öl fließt über den Ringkanal 24 in die Leitung 31 und über das Rückschlagventil 33 in den Niederdruckspeicher 8. Im (dargestellten) Umsteuerzeitpunkt schließt die Steuerkante 28 des Steuerkolbens 21 den Ringkanal 23; damit ist der Hochdruckölzufluß abgesperrt. Zum Nachfüllen des Zylinderraums 17 öffnet nun die Steuerkante 30 des Kolbens 2 den Ringkanal 25, der über das schon geöffnete Ventil 13 mit dem Niederdruckspeicher 8 in Verbindung steht. Im Zylinderraum 16 wird gleichzeitig durch die Steuerkante 29 des Kolbens 2 der bisherige Ölabfluß über Ringkanal 24 und Rückschlagventil 33 in den Niederdruckspeicher 8 unterbrochen und durch die Steuerkante 27 des Steuerkolbens 20 der Ringkanal 22 geöffnet, so daß das zu verdrängende Öl über Rückschlagventil 18 in den Hochdruckspeicher 6 gefördert werden muß. Nunmehr herrscht im Zylinderraum 16 der gewünschte Verzögerungsdruck, während im Ringraum 17 nur der zum Nachfüllen nötige Druck des Niederdruckspeichers 8 wirkt.

Gegen Hubende kann die zu verzögernde Energie so weit aufgebraucht sein, daß das Rückschlagventil 18 nicht mehr überwunden werden kann. Zu diesem Zweck ist ein Leitungssystem 26 mit einstellbaren Drosseln 35 und 36 vorgesehen, das in Höhe der Steuerkolben 20 und 21 mündet und mit einem Speichertank 37 in Verbindung steht. Die Lage der Mündungen 38 und 39 ist so gewählt, daß sie vom zugehörigen Steuerkolben nur dann freigegeben werden, kurz bevor dieser seine eine Endstellung (der linke Steuerkolben seine linke Endstellung und der rechte Kolben seine rechte Endstellung) erreicht. In der jeweiligen Endphase der Bewegungen des Steuerkolbens wird dann eine geringe Ölmenge über das Leitungssystem 26 und über die jeweils zugehörige Drossel in den Speichertank 37 abgeführt, wodurch der Kolben seine Endlage sicher erreicht.

Gegenüber dem Ausführungsbeispiel nach Figur 1 sind beim Ausführungsbeispiel nach Figur 3 die die Ventile 7 und 13 überbrückenden Rückschlagventile 33 und 34 in umgekehrter Richtung als die Rückschlagventile 9 und 13 angeordnet. Der Grund dafür liegt darin, daß die Rückschlagventile beim Gegenstand der Figur 1 die Aufgabe erfüllen, den Niederdruckspeicher vom Hochdruckspeicher ständig getrennt zu halten. Beim Gegenstan der Figur 3 ist diese Aufgabe bereits durch die besondere Lage der Steuerkanten und -kanäle erfüllt. Die Ventile 7 und 13 könnten entfallen, wenn nachzufüllendes Öl aus dem Speichertank 37 ersetzt würde. Das ist möglich, wenn der Speichertank 37 bei Atmosphärendruck betrieben wird und die Steuernuten 24, 25 mit dem Speichertank 37 in Verbindung stehen (angedeutet durch die gestrichelt dargestellten Leitungen 40 und 41). Die Kolbenbewegung ist dann allerdings nicht optimal schnell. Für schnellere Bewegungen des Kolbens und auch zum Zweck des sicheren Erreichens der Endlage des Kolbens ist ein bestimmter Nachfülldruck (Druck des Niederdruckspeichers) erforderlich. Ein zweckmäßiger Druck im Hochdruckspeicher ist 200 bar. Bei schnellen Bewegungen ist der Druck im Niederdruckspeicher zweckmäßigerweise 20 bar.

## Patentansprüche

1. Verfahren zur Steuerung eines hydraulischen Stellantriebs mit einem Hydraulikzylinder (1), einem Hydraulikkolben (2), einer Hochdruckquelle (6, 12) sowie einem Niederdruckspeicher (8, 37) für das Druckmittel und mit in den Hydraulikzylinder (1) mündenden Leitungen zur Verbindung der vom Kolben getrennten Zylinderraumabschnitte (16, 17) mit der Hochdruckquelle bzw. dem Niederruckspeicher, bei dem während einer ersten Phase der Bewegung des Kolbens (2) von seiner einen Endlage in seine andere der sich vergrößernde Raumabschnitt des Hydraulikzylinders (1) zur Beschleunigung des Kolbens (2) an die Hochdruckquelle (6, 12) angeschlossen wird, während der sich verkleinernde Raumabschnitt mit dem Niederdruckspeicher (8, 37) in Verbindung steht, und bei dem während einer zweiten Bewegungsphase des Kolbens (2) der sich vergrößernde Zylinderraum mit dem Niederdruckspeicher in Verbindung steht und eine Abbremsung des Kolbens durch einen Druckanstieg im sich verkleinernden Zylinderraumabschnitt durch Unterbrechung der Verbindung mit dem Niederdruckspeicher (8, 37) bewirkt wird, dadurch gekennzeichnet, daß sich die Verzögerungsphase unmittelbar an die Beschleunigungsphase anschließt, daß die Umsteuerung zum Zwecke des Überganges von der Beschleunigungsphase in die Verzögerungsphase zu einem Zeitpunkt erfolgt, in dem der Kolben (2) etwa seinen halben Weg zurückgelegt hat, daß zur Umsteuerung von der Beschleunigungsphase in die Verzögerungsphase die Druckmittelzufuhr von der Hochdruckquelle (6, 12) zum sich vergrößernden Zylinderraumabschnitt gesperrt wird und daß während der Verzögerungsphase Druckmittel aus dem sich verkleinernden Zylinderraumabschnitt infolge der Trägheit der abzubremsenden Massen (2,3,4) in einen Hochdruckspeicher (6, 12) verdrängt wird.

2. Verfahren nach Anspruch 1, dadurch gekennzeichnet, daß die Umsteuerung selbsttätig abläuft.

3. Hydraulischer Antrieb zur Durchführung des Verfahrens nach Anspruch 1 oder 2 mit einem Hydraulikzylinder (1), einem Hydraulikkolben (2), einer Hochdruckquelle (6, 12) sowie einem Niederdruckspeicher (8, 37) für das Druckmittel, mit in den Hydraulikzylinder (1) mündenden Leitungen zur Verbindung des Zylinderraumes mit der Hochdruckquelle bzw. dem Niederruckspeicher und mit Mitteln zur Umsteuerung dieser Verbindungen während der Bewegung des Hydraulikkolbens (2) von seiner einen Endlage in seine andere, dadurch gekennzeichnet, daß die vom Kolben (2) gebildeten Zylinderraumabschnitte (16,17) jeweils über ein von einem Rückschlagventil (18, 19) umführtes Ventil (5, 11) mit der Hochdruckquelle (6, 12) und jeweils über ein von einem Rückschlagventil (9, 14) umführtes Ventil (7, 13) mit dem Niederdruckspeicher (8, 37) verbunden sind.

4. Hydraulischer Antrieb nach Anspruch 3, dadurch gekennzeichnet, daß der Kolben (2) zwei Steuerkanten (29, 30) aufweist, die mit je einer zylinderseitigen Steueröffnung (24, 25) zusammenwirken, die mit dem Niederdruckspeicher (8, 37) in Verbindung steht, und daß beiderseits des Kolbens (2) je ein Steuerkolben (20,21) vorgesehen ist, der eine Steuerkante (27, 28) aufweist, die mit einer zylinderseitigen Steueröffnung (22, 23) zusammenwirkt, die über das von dem Rückschlagventil (18, 19) umführten Steuerventil (5, 11) mit der Hochdruckquelle (6, 12) verbunden ist, wobei die einem Zylinderraum (16, 17) zugeordneten Steueröffnungen (22, 24; 23, 25) und Steuerkanten (27, 29; 28, 30) so angeordnet sind, daß die mit dem Niederdruckspeicher verbundene Steueröffnung (24, 25) geöffnet wird, wenn sich die mit der Hochdruckquelle verbundene Steueröffnung (22, 23) schließt und umgekehrt.

5. Hydraulischer Antrieb nach Anspruch 4, dadurch gekennzeichnet, daß der Kolben (2) mit einer beidseitig daran befestigten Kolbenstange (3) ausgerüstet ist und daß die Kolbenstange (3) abschnittsweise als Steuerkolben (20, 21) ausgebildet ist.

6. Hydraulischer Antrieb nach Anspruch 4 oder 5, dadurch gekennzeichnet, daß zumindest ein Teil der in der Innenwand des Hydraulikzylinders befindlichen Steueröffnungen (22 bis 25) ringnutenförmig gestaltet sind.

7. Hydraulischer Antrieb nach einem der Ansprüche 3 bis 6, dadurch gekennzeichnet, daß der Niederdruckspeicher (37) ein bei Atmosphärendruck betriebener Speichertank ist.

8. Hydraulischer Antrieb nach einem der Ansprüche 4 bis 7, dadurch gekennzeichnet, daß ein Speichertank (37) über mit einstellbaren Drosseln (35, 36) ausgerüsteten Leitungen mit dem Innenraum des Hydraulikzylinders (1) in Verbindung steht und daß die Lage der Mündungen (38, 39) der mit den Drosseln (35, 36) ausgerüsteten Leitungen so gewählt ist, daß sie von dem zugehörigen Steuerkolben (20 bzw. 21) jeweils freigegeben werden, kurz bevor dieser eine seiner beiden Endstellungen erreicht.

## Claims

1. A method of controlling a hydraulic adjusting mechanism comprising a hydraulic cylinder (1) a hydraulic piston (2), a high-pressure source (6, 12) and a low-pressure accumulator (8, 37) for the hydraulic fluid and comprising conduits which open into the hydraulic cylinder (1) and connect the cylinder chamber sections (16,17) separated by the piston with the high-pressure source or the lowpressure accumulator, wherein during a first stage in the movement of the piston (2) from one end position to the other the increasing chamber section of the hydraulic cylinder (1) is connected to the high-pressure source (6, 12) to accelerate the piston (2), while the diminishing chamber section is connected to the low- pressure accumulator (8, 37), and wherein during a second stage in the movement of the piston (2) the increasing cylinder chamber is connected to the low-pressure accumulator, a braking of the piston being effected by a pressure increase in the diminishing cylinder chamber section caused by an interruption in its connection with the low- pressure accumulator (8, 37), characterized in that the braking stage follows on immediately from the acceleration phase, that the reversal for the purpose of the transition from the acceleration stage to the braking stage occurs at a point when the piston (2) has covered about half its path, that in order to effect the reversal from the acceleration stage to the braking stage the supply of hydraulic fluid from the high- pressure source (6, 12) to the increasing cylinder chamber section is cut off and that during the braking stage hydraulic fluid is displaced from the diminshing cylinder chamber section into a high-pressure accumulator (6, 12) as a result of the inertia of the bodies (2, 3, 4) to be slowed down.

2. A method according to claim 1, characterized in that the reversal occurs automatically.

3. A hydraulic mechanism for carrying out the method according to claim 1 or claim 2, comprising a hydraulic cylinder (1), a hydraulic piston (2), a high-pressure source (6, 12) and a low-pressure accumulator (8, 37) for the hydraulic fluid, conduits which open into the hydraulic cylinder (1) and connect the cylinder chamber with the highpressure source or the low-pressure accumulator, and means for reversing these connections during the movement of the hydraulic piston (2) from one end position to the other, characterized in that the cylinder chamber sections (16, 17) formed by the piston (2) are each connected to the high-pressure source (6, 12) via a valve (5, 11) by-passed by a non-return valve (18, 19) and to the low-pressure accumulator (8, 37) via a valve (7, 13) by-passed by a non-return valve (9, 14).

4. A hydraulic mechanism according to claim 3, characterized in that the piston (2) comprises two leading edges (29, 30) which each cooperate with a respective port (24, 25) in the cylinder, which port is connected with the low-pressure accumulator (8,37), and that on each side of the piston (2) there is provided a control piston (20, 21) with a leading edge (27, 28) which cooperates with a port (22, 23) in the cylinder which is connected to the high-pressure source (6,12) via the control valve (5, 11) by-passed by the non-return valve (18, 19), the leading edges (27, 29; 28, 30) and ports (22, 24; 23, 25) located in each cylinder chamber being so arranged that the port (24, 25) which is connected with the low-pressure accumulator is opened when the port (22, 23) connected with the high-pressure source closes, and vice versa.

5. A hydraulic mechanism according to claim 4, characterized in that the piston (2) is equipped with a piston rod (3) attached either side of it and that sections of the piston rod (3) are constructed as control pistons (20, 21).

6. A hydraulic mechanism according to claim 4 or claim 5, characterized in that at least part of the ports (22 to 25) located in the inner wall of the hydraulic cylinder are formed as circumferential grooves.

7. A hydraulic mechanism according to any one of claims 3 to 6, characterized in that the low- pressure accumulator (37) is a storage tank operated at atmospheric pressure.

8. A hydraulic mechanism according to any one of claims 4 to 7, characterized in that a storage tank (37) is connected to the inner chamber of the hydraulic cylinder (1) via conduits eguipped with adjustable throttle valves (35, 36) and that the mouths (38, 39) of the conduits eguipped with throttle valves (35, 36) are so positioned that they are each freed by the corresponding control piston (20 or 21) shortly before this control piston reaches one of its two end positions.

## Revendications

1. Procédé de commande d'un actionneur hydraulique comprenant un cylindre hydraulique (1), un piston hydraulique (2), une source haute pression (6, 12), un réservoir basse pression (8, 37) pour le fluide de pression et des canalisations débouchant dans le cylindre hydraulique (1) pour relier ses chambres (16, 17) séparées par le piston à la source haute pression ou au réservoir basse pression; et dans lequel pendant une première phase du mouvement du piston (2) entre ses deux positions limites, la chambre croissante du cylindre hydraulique (1) est reliée à la source haute pression (6, 12) pour accélérer le piston, tandis que la chambre décroissante est reliée au réservoir basse pression (8, 37), et pendant une seconde phase du mouvement du piston (2), la chambre croissante du cylindre est reliée au réservoir basse pression et le piston est freiné par une élévation de pression dans la chambre décroissante, due à l'interruption de la liaison avec le réservoir basse pression (8, 37), ledit procédé étant caractérisé en ce que la phase de décélération suit immédiatement la phase d'accélération; l'inversion pour passer de la phase d'accélération à la phase de décélération se fait à un instant où le piston a effectué sensiblement la moitié de sa course; l'alimentation de la chambre décroissante du cylindre en fluide par la source haute pression (6, 12) est fermée pour l'inversion de la phase d'accélération à la phase de décélération; et pendant la phase de décélération, du fluide est refoulé de la chambre décroissante du cylindre dans un réservoir haute pression (6, 12) par suite de l'inertie des masses à freiner (2, 3, 4).

2. Procédé selon revendication 1, caractérisé en ce que l'inversion est automatique.

3. Actionneur hydraulique pour la mise en oeuvre du procédé selon une des revendications 1 ou 2, comprenant un cylindre hydraulique (1), un piston hydraulique (2), une source haute pression (6, 12), un réservoir basse pression (8, 37) pour le fluide de pression, des canalisations débouchant dans le cylindre hydraulique (1) pour relier sa chambre à la source haute pression ou au réservoir basse pression, et des moyens d'inversion de ces liaisons pendant le mouvement du piston hydraulique (2) entre ses positions limites, ledit actionneur étant caractérisé en ce que les chambres du cylindre (16, 17) formées par le piston (2) sont reliées chacune par une valve (5, 11) avec un clapet de nonretour (18, 19) en parallèle à la source haute pression (6, 12) et par une valve (7, 13) en parallèle avec un clapet de nonretour (9, 14) au réservoir basse pression (8, 37).

4. Actionneur hydraulique selon revendication 3, caractérisé en ce que le piston (2) présente deux arêtes de commande (29, 30) qui interagissent chacune avec un orifice de commande (24, 25) du cylindre, relié au réservoir basse pression (8, 37); et un piston de commande (20, 21) est prévu de chaque côté du piston (2) et présente une arête de commande (27, 28) interagissant avec un orifice de commande (22, 23) du cylindre, que la valve de commande (5, 11) en parallèle avec le clapet de nonretour (18, 19) relie à la source haute pression (6, 12), les orifices de commande (22, 24; 23, 25) et les arêtes de commande (27, 29; 28, 30) affectés à une chambre du cylindre (16, 17) sont disposés de façon que l'orifice de commande (24, 25) relié au réservoir basse pression s'ouvre quand l'orifice de commande (22, 23) relié à la source haute pression se ferme et inversement.

5. Actionneur hydraulique selon revendication 4, caractérisé en ce que le piston (2) est équipé d'une tige (3) fixée sur ses deux faces; et des secteurs de la tige (3) sont réalisés en pistons de commande (20, 21

6. Actionneur hydraulique selon une des revendications 4 ou 5, caractérisé en ce qu'une partie au moins des orifices de commande (22 à 25) situés sur la paroi intérieure du cylindre hydraulique est réalisée sous forme de gorge annulaire.

7. Actionneur hydraulique selon une quelconque des revendications 3 à 6, caractérisé en ce que le réservoir basse pression (37) est un réservoir fonctionnant sous la pression atmosphérique.

8. Actionneur hydraulique selon une quelconque des revendications 4 à 7, caractérisé en ce qu'un réservoir (37) est relié à la chambre du cylindre hydraulique (1) par des canalisations équipées d'étrangleurs réglables (35, 36); et la position des embouchures (38, 39) des lignes équipées d'étrangleurs (35, 36) est choisie de façon que le piston de commande correspondant (20 ou 21) les dégage juste avant d'atteindre ses positions limites.
